# EUROPÄISCHE PATENTANMELDUNG

(11) **EP 4 660 519 A1**
(43) Veröffentlichungstag der Anmeldung: **10.12.2025**
(21) Anmeldenummer: 25155765.8
(22) Anmeldetag: 04.02.2025
(51) Int. Cl.: F21S 4/20, F21V 33/00, F21Y 115/10, F21Y 103/10, F21W 131/301, A47B 88/919

(54) **LEUCHTE MIT EINEM LICHTLEITER UND EINER LEUCHTDIODENANORDNUNG SOWIE MÖBELELEMENT DAMIT**

(30) Priorität: 03.06.2024 DE 202024102888 U
(71) Anmelder: ASPÖCK Systems GmbH, 4722 Peuerbach (AT); Austrian Tec Solutions GmbH, 5026 Salzburg-Aigen (AT)
(72) Erfinder: KAGER, Gerhard, 4210 Gallneulirchen (AT)
(74) Vertreter: Söllner, Udo

(57) **Zusammenfassung**

Die Erfindung schafft eine Leuchte (1) mit einem langgestreckten, eine Hochachse (H) sowie eine Längsachse aufweisenden Lichtleiter (2) und einer innerhalb einer Außenumfangskontur (24) des Lichtleiters (2) in einer Ausnehmung (9) aufgenommenen langgestreckten Leuchtdiodenanordnung (11), welche zur Abgabe von Licht in einen innerhalb der Außenumfangskontur (24) des Lichtleiters (2) ausgebildeten Innenraum (12) eingerichtet ist, wobei der Lichtleiter (2) an einem Teilbereich der Außenumfangskontur (24) mit einer Licht in den Innenraum (12) des Lichtleiters (2) reflektierenden Einrichtung (13) versehen ist und der Lichtleiter (2) mindestens eine Lichtabgabefläche (16) an der Außenumfangskontur (24) aufweist, wobei die Lichtabgabefläche (16) in einer Querschnittansicht des Lichtleiters (2) in einem Winkel (α) zur Hochachse (H) des Lichtleiters (2) angeordnet ist und die Einrichtung (13) an der Außenumfangskontur (24) des Lichtleiters (2) mit Ausnahme der mindestens einen Lichtabgabefläche (16) und der Ausnehmung (9) angeordnet ist.

## Beschreibung

Die vorliegende Erfindung betrifft eine Leuchte mit einem langgestreckten, eine Hochachse sowie eine Längsachse aufweisenden Lichtleiter und einer innerhalb einer Außenumfangskontur des Lichtleiters in einer Ausnehmung aufgenommenen langgestreckten Leuchtdiodenanordnung, welche zur Abgabe von Licht in einem innerhalb der Außenumfangskontur des Lichtleiters ausgebildeten Innenraum eingerichtet ist, wobei der Lichtleiter an einem Teilbereich der Außenumfangskontur mit einer Licht in den Innenraum des Lichtleiters reflektierenden Einrichtung versehen ist und der Lichtleiter mindestens eine Lichtabgabefläche an der Außenumfangskontur aufweist, nach dem Oberbegriff des Anspruchs 1.

Die Erfindung betrifft darüber hinaus ein Möbelelement mit einer Leuchte nach der Erfindung.

Eine bekannte Leuchte, wie sie vorstehend erläutert wurde, ist anhand der DE 20 2011 005 624 U1 beschrieben worden.

Möbelstücke oder Möbelelemente weisen oftmals Einbauräume oder Innenräume auf, welche für den Benutzer einfacher zu handhaben sind, wenn diese beleuchtet sind. Dies gilt insbesondere auch für Schubkästen, deren Innenraum bei einer guten Beleuchtung besser für den Benutzer benutzbar ist, beispielsweise beim Sortieren oder Entnehmen von Gegenständen im oder aus dem Innenraum.

Die beispielsweise genannten Schubkästen besitzen in Hochachsrichtung und in Breitenrichtung einen beschränkten Einbauraum, sodass eine zur Beleuchtung des Schubkastens vorgesehene Leuchte nur einen geringen Bauraum und insbesondere eine geringe Bauhöhe benötigen darf, da die Leuchte ansonsten den nutzbaren Innenraum des Schubkastens beschränkt oder die Gefahr besteht, dass im Innenraum des Schubkastens aufbewahrte Gegenstände mit der Leuchte kollidieren.

Ausgehend hiervon liegt der vorliegenden Erfindung die Aufgabe zugrunde, eine Leuchte zu schaffen, welche insbesondere zur Beleuchtung von Schubkästen eingerichtet ist und den nutzbaren Innenraum des Schubkastens nicht oder nur wenig einschränkt und darüber hinaus eine effiziente und homogene Beleuchtung des Innenraums ermöglicht. Auch soll ein mit der erfindungsgemäßen Leuchte versehenes Möbelelement geschaffen werden.

Die Erfindung weist zur Lösung dieser Aufgabe hinsichtlich der Leuchte die im Anspruch 1 angegebenen Merkmale auf. Vorteilhafte Ausgestaltungen hiervon sind in den weiteren Ansprüchen beschrieben. Darüber hinaus weist die Erfindung hinsichtlich des Möbelelements die im Anspruch 15 angegebenen Merkmale auf, vorteilhafte Ausgestaltungen hiervon sind in den weiteren Ansprüchen beschrieben.

Die Erfindung schafft eine Leuchte mit einem langgestreckten, eine Hochachse sowie eine Längsachse aufweisenden Lichtleiter und einer innerhalb einer Außenumfangskontur des Lichtleiters in einer Ausnehmung aufgenommenen langgestreckten Leuchtdiodenanordnung, welche zur Abgabe von Licht in einen innerhalb der Außenumfangskontur des Lichtleiters ausgebildeten Innenraum eingerichtet ist, wobei der Lichtleiter an einem Teilbereich der Außenumfangskontur mit einer Licht in den Innenraum des Lichtleiters reflektierenden Einrichtung versehen ist und der Lichtleiter mindestens eine Lichtabgabefläche an einer Außenumfangskontur aufweist, wobei die Lichtabgabefläche in einer Querschnittsansicht des Lichtleiters in einem Winkel zur Hochachse des Lichtleiters angeordnet ist und die Einrichtung an der Außenumfangskontur des Lichtleiters mit Ausnahme der mindestens einen Lichtabgabefläche und der Ausnehmung angeordnet ist.

Durch die Anordnung der Leuchtdiodenanordnung innerhalb einer Ausnehmung des Lichtleiters wird erreicht, dass die in Hochachsrichtung des Lichtleiters betrachtete Höhe oder Bauhöhe oder Stärke der Leuchte verringert werden kann und somit die beispielsweise an einer Seitenwand eines Schubkastens angeordnete Leuchte die für die Aufnahme von Gegenständen im Innenraum des Schubkastens zur Verfügung stehende Aufnahmebreite des Schubkastens nur unmerklich reduziert.

Mit der erfindungsgemäßen Leuchte wird nämlich erreicht, dass die Höhe oder Bauhöhe der Leuchte, also die bei der Anordnung der erfindungsgemäßen Leuchte an einer Seitenwand des Schubkastens in den Innenraum des genannten Schubkastens betrachtete Bauhöhe, um den die Leuchte in den Schubkasten vorsteht, vorzugsweise im Bereich von unter vier Millimeter liegt und vorzugsweise die Bauhöhe der Leuchte im Bereich zwischen drei und vier Millimeter beträgt.

Durch die Anordnung der Leuchte beispielsweise an einer Oberseite einer Seitenwand eines Schubkastens wird die Bauhöhe der Seitenwand des Schubkastens nur geringfügig erhöht, sodass der Schubkasten in einer Aufnahme eines Möbelstücks problemlos herausgezogen und wieder hineingeschoben werden kann, ohne dass die an der Seitenwand des Schubkastens an der Oberseite angeordnete Leuchte mit der Ausnehmung des Möbelstücks kollidiert und trotzdem eine homogene Ausleuchtung des Innenraums des Schubkastens erreicht wird.

Es ist nach der Erfindung vorgesehen, dass die Lichtabgabefläche in einer Querschnittsansicht des Lichtleiters in einem Winkel zur Hochachse des Lichtleiters angeordnet ist und die Einrichtung an der Außenumfangskontur des Lichtleiters mit Ausnahme der mindestens einen Lichtabgabefläche sowie der Ausnehmung, welche die Leuchtdiodenanordnung aufnimmt, angeordnet ist.

Durch die Anordnung der Lichtabgabefläche in einer Querschnittsansicht des Lichtleiters in einem Winkel zur Hochachse des Lichtleiters kann erreicht werden, dass das von der Leuchtdiodenanordnung über weitgehend die gesamte Länge des Lichtleiters in Längsrichtung des Lichtleiters betrachtete, in den Lichtleiter eingekoppelte Licht gezielt in den zu beleuchtenden Innenraum des Möbelelements abgestrahlt wird, und zwar über die Lichtabgabefläche, welche sich insbesondere über die gesamte Länge des Lichtleiters entlang der Längsachse des Lichtleiters erstreckt.

Durch die lediglich beispielshalber genannte Anordnung der Leuchte an einer Seitenfläche oder Seitenwand oder einer Oberseite einer Seitenfläche oder Seitenwand des Schubkastens wird erreicht, dass über die Lichtabgabefläche das von der Leuchtdiodenanordnung in den Lichtleiter eingekoppelte Licht in den zu beleuchtenden Innenraum gelenkt wird, die Lichtabgabefläche also eine das Licht lenkende Funktion ausübt.

Die Leuchtdiodenanordnung erstreckt sich in der Ausnehmung des Lichtleiters weitgehend über die gesamte axiale Länge des Lichtleiters und so wird das von der Leuchtdiodenanordnung in den Lichtleiter abgestrahlte oder eingekoppelte Licht über weitgehend die gesamte Länge des Lichtleiters in diesen eingekoppelt.

Durch die Anordnung der Licht in den Innenraum des Lichtleiters reflektierenden Einrichtung an der Außenumfangskontur des Lichtleiters so, dass die Einrichtung an der Außenkontur oder Außenumfangskontur des Lichtleiters mit Ausnahme der Lichtabgabefläche und der Ausnehmung angeordnet ist, wird eine mehrfache Reflexion des von der Leuchtdiodenanordnung in den Lichtleiter eingekoppelten Lichts erreicht, sodass das Licht nicht in unerwünschter Weise an einer beliebigen Stelle der Außenumfangskontur des Lichtleiters aus diesem austreten kann, sondern nur gezielt an der Lichtabgabefläche abgestrahlt wird. Diese Lichtabgabefläche ist in einer Querschnittsansicht des Lichtleiters in einem Winkel zur Hochachse des Lichtleiters angeordnet, wobei der Winkel entsprechend der zu beleuchtenden Fläche des Innenraums des beispielsweise zu nennenden Schubkastens, also des zu beleuchtenden Innenraums des Schubkastens ausgewählt wird.

Durch die Einkoppelung von Licht aus der Leuchtdiodenanordnung in den Lichtleiter nicht nur an einer Stirnseite des Lichtleiters oder beiden Stirnseiten des Lichtleiters, sondern über weitgehend die gesamte axiale oder die gesamte axiale Längserstreckung des Lichtleiters wird schon eine Homogenisierung des in den Lichtleiter eingekoppelten Lichts erreicht, sodass das aus der Lichtabgabefläche des Lichtleiters emittierte Licht in den zu beleuchtenden Innenraum des zu beleuchtenden Gegenstands, also beispielsweise eines Möbelstücks oder einer Schublade oder einer Schubkastens mit einer homogenen Lichtverteilung in den Innenraum abgestrahlt werden kann. Durch die Anordnung der lichtreflektierenden Einrichtung an der Außenumfangskontur des Lichtleiters wird durch die mehrfache Reflexion des in den Lichtleiter eingekoppelten Lichts an der reflektierenden Einrichtung eine weitere Homogenisierung des aus der Lichtabgabefläche des Lichtleiters austretenden Lichts erreicht.

Der Winkel der Lichtabgabefläche relativ zur Hochachse des Lichtleiters wird so ausgewählt, dass der zu beleuchtende Innenraum durch die erfindungsgemäße Leuchte homogen ausgeleuchtet wird, also beispielsweise Hotspots mit hoher Lichtstärke im Leuchtschema der Leuchte und dunkle Flächen im Leuchtschema der Leuchte vermieden werden können.

Es ist nach einer Weiterbildung der Erfindung vorgesehen, dass sich die Lichtabgabefläche mindestens entlang eines Teilbereichs einer im Winkel zur Hochachse des Lichtleiters angeordneten Seitenfläche des Lichtleiters erstreckt, welche sich in Längsrichtung des Lichtleiters erstreckt.

Durch diese Konfiguration kann das Licht durch eine Seitenfläche des Lichtleiters in Richtung des zu beleuchtenden Raumes oder Innenraums eines beispielsweise zu nennenden Möbelstücks abgestrahlt werden, wobei die Seitenfläche des Lichtleiters in Richtung des Innenraums ausgerichtet ist. Die Seitenfläche des Lichtleiters kann dabei auch in der Form einer optischen Linse ausgebildet sein, welche sich entlang der Längsrichtung des Lichtleiters erstreckt, sodass das aus der Seitenfläche emittierte Licht in den Innenraum abgestrahlt wird, beispielsweise also in Richtung zur Unterseite oder Bodenfläche des Innenraums, aber auch in Richtung zu einer der Seitenfläche des Lichtleiters gegenüberliegenden Seitenfläche oder Seitenwand des zu beleuchtenden Möbelstücks. Durch die Ausgestaltung der Seitenfläche beziehungsweise der Lichtabgabefläche des Lichtleiters in der Form einer optischen Linse wird also eine weitere Homogenisierung des vom Lichtleiter emittierten Lichts und eine Lenkung des emittierten Lichts erreicht.

Es ist nach einer Weiterbildung der Erfindung auch vorgesehen, dass sich der Winkel in Richtung der Lichtabgabefläche verändert. Es bedeutet dies mit anderen Worten, dass der Winkel der Lichtabgabefläche relativ zur Hochachse des Lichtleiters nicht konstant ist, sondern sich entlang der Richtung der Lichtabgabefläche auch ändern kann. Dadurch kann eine weitere Homogenisierung des vom Lichtleiter emittierten Lichts erreicht werden oder auch beispielsweise eine Konzentration des vom Lichtleiter emittierten Lichts auf einen stärker zu beleuchtenden Bereich des Innenraums, also beispielsweise einer Fläche des Innenraums, welche mittels konzentrierter oder fokussierter Beleuchtung hervorgehoben dargestellt werden soll. Dies kann beispielsweise ein Bereich einer Bodenfläche des Innenraums sein, an der eine besondere lichtoptische oder lichttechnische Wirkung erzielt werden soll, also beispielsweise ein mit einem Emblem oder dergleichen versehener Bereich der Bodenfläche oder anderen Fläche fokussiert beleuchtet und damit hervorgehoben werden soll.

Es ist nach einer Weiterbildung der Erfindung auch vorgesehen, dass der Winkel entlang der Lichtabgabefläche mindestens eine Unstetigkeitsstelle aufweist. Es bedeutet dies mit anderen Worten, dass die der Winkel der Lichtabgabefläche relativ zur Hochachse des Lichtleiters nicht gleich bleibt, sondern sich der Winkel der Lichtabgabefläche relativ zur Hochachse des Lichtleiters an der Unstetigkeitsstelle sprunghaft ändert. Auch damit kann beispielsweise ein lichttechnischer Effekt an dem zu beleuchtenden Innenraum beziehungsweise an der zu beleuchtenden Fläche erzielt werden.

Es ist nach einer Weiterbildung der Erfindung auch vorgesehen, dass die Lichtabgabefläche mindestens einen Abschnitt aufweist, der in der Form einer optischen Linse ausgebildet ist. Jedoch können durch die Ausbildung der Lichtabgabefläche beziehungsweise des Abschnitts in der Form einer optischen Linse fokussierte Bereiche der zu beleuchtenden Fläche stärker beleuchtet werden als andere Bereiche, es kann damit auch eine Homogenisierung des vom Lichtleiter abgestrahlten Lichts erreicht werden.

Es ist nach einer Weiterbildung der Erfindung auch vorgesehen, dass die Ausnehmung als eine sich entlang der Längsachse des Lichtleiters erstreckende Nut ausgebildet ist, welche zur Aufnahme der Leuchtdiodenanordnung eingerichtet ist.

Damit kann eine solche Nut beispielsweise bei einem mittels eines Extrusionverfahrens hergestellten Lichtleiters für die Aufnahme der Leuchtdiodenanordnung bereits bei der Fertigung der Herstellung des Lichtleiters eingebracht werden. Der Lichtleiter kann beispielsweise mittels eines transparenten thermoplastischen Werkstoffs, also beispielsweise Polymethylmetacrylat (PMMA) gefertigt sein, dem Weichmacher zugefügt werden, sodass es auch möglich ist, den Lichtleiter in auf einer Rolle angeordneter Form bereitzuhalten, welcher am Montageort, also beispielsweise einem Ort, an dem Möbelstücke montiert werden, in der benötigten Länge abzulängen und sodann am Montageort eine Leuchtdiodenanordnung in der Nut des Lichtleiters anzuordnen, sodass die Leuchte in beliebiger Länge konfektionierbar am Montageort gefertigt beziehungsweise bereitgestellt werden kann. Neben dem genannten Werkstoff kann der Lichtleiter auch aus anderen Werkstoffen, wie beispielsweise Polyvinylchlorid oder auch Polycarbonat oder Glas oder dergleichen gefertigt sein. Auch ist es vorgesehen, den Lichtleiter mit transparenten oder transluzenten Werkstoffen, wie Silikon, Polyurethan oder AcrylnitrilButadien-Styrol-Copolymer (ABS) zu bilden.

Da beispielsweise bei einer Bereitstellung des Lichtleiters aus PMMA der Lichtleiter am Montageort in der benötigten Länge abgeschnitten werden kann und auch eine Leuchtdiodenanordnung in einer frei konfektionierbar Länge vom Anmelder bereitgestellt wird, kann die Leuchte am Montageort in frei konfektionierbarer Länge bereitgestellt werden. Auch können vordefinierte Segmentlängen der erfindungsgemäßen Leuchte vorgefertigt und am Ort einer Serienfertigung von Möbelstücken in die Möbelstücke eingesetzt werden.

Es ist nach einer Weiterbildung der Erfindung auch vorgesehen, dass die Leuchtdiodenanordnung in der Ausnehmung angeordnet ist derart, dass zwischen einem Kopfbereich der Leuchtdiodenanordnung und einem in Hochachsrichtung des Lichtleiters unteren Bereich der Ausnehmung ein Abstand ausgebildet ist.

Mit einer solchen Konfiguration wird erreicht, dass die Leuchtdiodenanordnung am Ort der Einbringung der Leuchtdiodenanordnung in die Ausnehmung oder Nut des Lichtleiters vom Benutzer einfach nach Art einer Clipsverbindung in die Ausnehmung oder Nut eingebracht werden kann und dabei durch den im Kopfbereich der Leuchtdiodenanordnung zum unteren Bereich oder zum Bodenbereich der Ausnehmung vorgesehenen Abstand ein Kopfspiel erreicht wird, sodass die Leuchtdioden bei der Montage der Leuchtdiodenanordnung in der Ausnehmung nicht mit dem unteren Bereich oder Boden der Ausnehmung oder Nut in Kontakt kommen und somit auch nicht beschädigt werden können.

Es ist nach einer Weiterbildung der Erfindung auch vorgesehen, dass die Lichtabgabefläche entlang eines sich im Winkel zur Hochachse erstreckenden Teilbereichs mit einer Licht in den Innenraum des Lichtleiters reflektierenden Einrichtung versehen ist.

Damit wird erreicht, dass die Lichtabgabefläche beispielsweise zur Erzielung optischer Effekte teilweise geschlossen oder verspiegelt ist und somit durch den geschlossenen oder verspiegelten Bereich kein Licht aus der Lichtabgabefläche in Richtung des Innenraums des zu beleuchtenden Bereichs abgestrahlt wird. Dies kann dazu genutzt werden, beispielsweise gezielt abgedunkelte Bereiche an der zu beleuchtenden Fläche oder dem zu beleuchtenden Innenraum bereitzustellen.

Es ist nach einer Weiterbildung der Erfindung auch vorgesehen, dass die Lichtabgabefläche ganz allgemein zur Ablenkung des die Lichtabgabefläche durchlaufenden Lichts eingerichtet ist. Dadurch kann das von der Lichtabgabefläche abgegebene Licht gezielt hinsichtlich der Abstrahlrichtung beeinflusst werden, also gelenkt werden. Damit kann das Licht beispielsweise auf gezielte Bereiche der zu beleuchtenden Fläche fokussiert werden, während andere Bereiche der zu beleuchtenden Fläche homogen bestrahlt oder beleuchtet werden.

Es ist nach einer Weiterbildung der Erfindung auch vorgesehen, dass der Lichtleiter in einer Breitenrichtung quer zur Hochachse eine größere Erstreckung aufweist als in Hochachsrichtung. Damit wird eine in Hochachsrichtung des Lichtleiters flache Konfiguration mit geringer Bauhöhe geschaffen, während durch die Erstreckung des Lichtleiters in Breitenrichtung eine Anordnung der Lichtabgabefläche und damit eine Emission von Licht aus der Lichtabgabefläche an einer solchen Stelle beziehungsweise einem solchen Bereich des zu beleuchtenden Innenraums beziehungsweise der zu beleuchtenden Fläche realisiert werden kann, mit der die gewünschte Homogenisierung der Beleuchtung der Fläche beziehungsweise des Innenraums erreicht wird.

Es ist nach einer Weiterbildung der Erfindung auch vorgesehen, dass die Licht in den Innenraum des Lichtleiters reflektierende Einrichtung als reflektierende Folie mit einer Dicke im Bereich von etwa 50 bis etwa 100 Mikrometer ausgebildet ist, welche an der Außenumfangskontur des Lichtleiters angeordnet ist.

Die ausgesprochen dünne Konfiguration der Folie trägt dazu bei, dass die erfindungsgemäße Leuchte nach wie vor eine geringe Bauhöhe aufweist und das von der Leuchtdiodenanordnung in den Lichtleiter eingekoppelte Licht aber an der reflektierenden Folie mehrfach in den Innenraum des Lichtleiters reflektiert wird, bis es an der Lichtabgabefläche aus dem Lichtleiter ausgekoppelt werden kann. Hierdurch wird eine weitere Verbesserung der Homogenisierung des aus dem Lichtleiter emittierten Lichts erreicht.

Es ist nach einer Weiterbildung der Erfindung auch vorgesehen, dass die Licht in den Innenraum des Lichtleiters reflektierende Einrichtung als Metallisierung ausgebildet ist, beispielsweise als Metallisierungsschicht ausgebildet ist und insbesondere als eine aufgedampfte Metallisierungsschicht ausgebildet ist. Hierdurch wird eine mehrfache Reflexion des von der Leuchtdiodenanordnung in den Innenraum des Lichtleiters eingekoppelten Lichts an der Reflexionsfläche der Metallisierung oder Metallisierungsschicht erreicht, bis das Licht die Lichtabgabefläche des Lichtleiters erreicht und von dort homogen in den Innenraum beziehungsweise auf die zu beleuchtende Fläche des zu beleuchtenden Gegenstands, beispielsweise also eines Möbelstücks, eines Schrankelements, eines Schubkastens oder dergleichen emittiert wird. Die Ausbildung der das Licht in den Innenraum des Lichtleiters reflektierenden Einrichtung als Metallisierung oder Metallisierungsschicht besitzt den Vorteil, dass dadurch eine ausgesprochen dünne Schichtdicke erzielt werden kann, welche zur Reflexion des Lichts in den Innenraum des Lichtleiters ausreichend ist. Die Schichtdicke kann beispielsweise im Bereich von 10 bis 50 Mikrometer betragen.

Obwohl vorstehend eine Folie oder eine Metallisierung zur Ausbildung der das Licht in den Innenraum des Lichtleiters reflektierenden Einrichtung beschrieben ist, können auch andere Technologien zur Bereitstellung der reflektierenden Einrichtung eingesetzt werden. Es kann beispielsweise eine einem Spiegel ähnliche Silberbeschichtung an der Außenumfangskontur des Lichtleiters vorgesehen sein, welche eine Schichtdicke im Bereich von etwa 50 bis etwa 100 Nanometer besitzt, um einen hohen Reflexionsgrad zur Reflexion des von der Leuchtdiodenanordnung emittierten Lichts in den Innenraum des Lichtleiters zu realisieren.

Es ist nach einer Weiterbildung der Erfindung auch vorgesehen, dass die Licht in den Innenraum des Lichtleiters reflektierende Einrichtung an einer vom Innenraum des Lichtleiters abgewandten Außenseite mit einer Dekoreinrichtung versehen ist.

So kann beispielsweise eine in Richtung zum Innenraum des Lichtleiters metallisierte Folie am Bereich der Außenfläche der Folie mit einem Möbeldekor versehen sein, welches dem Erscheinungsbild des Möbelstücks entspricht, an dem die erfindungsgemäße Leuchte angeordnet ist. Somit fügt sich die Leuchte in das Erscheinungsbild des Möbelstücks harmonisch ein und kann trotzdem über die Lichtabgabefläche den zu beleuchtenden Raum, also beispielsweise einen Innenraum oder eine zu beleuchtende Fläche des Möbelstücks homogen beleuchten. Auch die Dekoreinrichtung kann in der Form einer optischen Beschichtung an der Außenfläche des Lichtleiters ausgebildet sein, welche eine Schichtdicke im Bereich von etwa 10 Nanometer bis zu mehreren Mikrometern, beispielsweise also 20 bis 50 Mikrometer besitzt. Diese optische Dekoreinrichtung sorgt dafür, dass sich der Lichtleiter beziehungsweise die Leuchte homogen in die Aufnahmefläche für die Leuchte am beispielsweise zu nennenden Möbelstücks eingefügt und optisch daher nicht als Kontrast zur Aufnahmefläche in Erscheinung tritt.

Es ist einer Weiterbildung der Erfindung auch vorgesehen, dass die Leuchtdiodenanordnung einen in einem lang gestreckten Profil angeordneten Leuchtdiodenstreifen aufweist, welche eine Mehrzahl von in einer Längsrichtung des Leuchtdiodenstreifens vorgesehene Leuchtdioden aufweist und am Leuchtdiodenstreifen sich in Längsrichtung des Leuchtdiodenstreifens erstreckende Kontaktierungsmittel zur Versorgung der Leuchtdioden mit elektrischer Energie vorgesehen sind und der Leuchtdiodenstreifen die Leuchtdioden zumindest teilweise umgebende Vergussmasse aufweist.

Somit kann es sich bei der Leuchtdiodenanordnung beispielsweise um eine vorgefertigte, mit in COB Anordnung an einer flexiblen Platine vorgesehener Vielzahl an Leuchtdioden, versehene Baueinheit handelt, welche in die Nut oder Ausnehmung des Lichtleiters in situ, also am Montageort eingesetzt werden kann, beispielsweise ähnlich einer Clipsverbindung in die Nut oder Ausnehmung eingesetzt und dort festgelegt werden kann. Zu diesem Zweck kann die Leuchtdiodenanordnung, bei der es sich um ein flexibles Leuchtdiodenband handeln kann, am Montageort in vorbestimmter Länge abgeschnitten werden und in den ebenfalls am Montageort in vorbestimmter Länge abgeschnittenen Lichtleiter eingesetzt werden.

Auf diese Weise wird ein System mit einem Lichtleiter und einer Leuchtdiodenanordnung geschaffen, welches nach den Längenerfordernissen am Montageort frei konfektionierbar ist und somit auch an komplizierte Einbausituationen angepasst werden kann, ohne dass es notwendig ist, an den Montageort bereits vorgefertigte Leuchten in standardisierter Baulänge oder Segmentlänge zu liefern, sondern die zu den gewünschten Leuchtzwecken benötigte erfindungsgemäße Leuchte vor Ort, also am Ort der Montage gefertigt und bereitgestellt werden kann und zwar beispielsweise von einem Handwerker, der die zu beleuchtenden Möbelsegmente oder Möbelelemente oder Möbelbaugruppen am Ort der Montage montiert.

Es ist also nach der Erfindung auch vorgesehen, dass ein Möbelelement bereitgestellt wird mit einer Leuchte, wie sie vorstehend ausführlich erläutert wurde.

Bei dem Möbelelement kann es sich im einfachsten Fall um einen Schubkasten handeln, der beispielsweise bei der Bildung von Schränken oder Küchensegmenten oder dergleichen vorgesehen ist.

Es ist nach einer Weiterbildung der Erfindung auch vorgesehen, dass das Möbelelement mit einer schaltbaren Einrichtung versehen ist, welche zur Versorgung der Leuchte mit elektrischer Energie vorgesehen ist.

Die schaltbare Einrichtung kann beispielsweise so ausgebildet sein, dass sie eine Betätigung des Möbelelements erfasst, also beispielsweise ein Öffnen eines Schubkastens, der mit der erfindungsgemäßen Leuchte versehen ist, feststellt, sodass dann automatisch von der schaltbaren Einrichtung die Versorgung der erfindungsgemäßen Leuchte mit elektrischer Energie geschaltet wird und somit der Innenraum des Schubkastens beim Öffnen des Schubkastens automatisch beleuchtet wird. Die schaltbare Einrichtung kann nach dem Schließen des Schubkastens die Versorgung der erfindungsgemäßen Leuchte mit elektrischer Energie auch wieder abschalten.

Die schaltbare Einrichtung kann am Möbelelement vorgesehen sein, es ist aber auch vorgesehen, dass die schaltbare Einrichtung ein Element oder Bauteil der erfindungsgemäßen Leuchte selbst ist. So kann die Leuchte beispielsweise einen Sensor aufweisen, der eine Öffnungsbetätigung und/oder Schließbetätigung des Möbelelements feststellt, um in Abhängigkeit der Betätigung des Möbelelements die Energieversorgung der Leuchte einzuschalten und/oder abzuschalten. Ein solcher Sensor kann beispielsweise in den Aufbau des Lichtleiters integriert sein, da eine solche Konfiguration nach wie vor die Voraussetzungen erfüllt, dass die Leuchte mit sehr geringem Platzbedarf am Möbelstück oder einem anderen zu beleuchtenden Gegenstand angeordnet oder integriert werden kann.

Es ist nach einer Weiterbildung der Erfindung auch vorgesehen, dass die Leuchte am Möbelelement stoffschlüssig, insbesondere mittels einer Klebeverbindung festgelegt ist. Zu diesem Zweck kann die Leuchte entlang ihrer Längserstreckung an der Montagefläche, bei der es sich beispielsweise um die Unterseite der Leuchte handelt, an deren gegenüberliegender Oberseite ein Dekorelement vorgesehen ist, mit einer doppelseitigen Klebefolie oder einem doppelseitigen Klebeband versehen ist, sodass die Schutzschicht des Klebebands oder der Klebefolie nur abgezogen werden muss, sodass die erfindungsgemäße Leuchte dann am Ort der Montage mittels eines einfachen Klebevorgangs am Montageort festgelegt werden kann.

Schließlich ist es nach der Erfindung auch vorgesehen, dass das Möbelelement eine Leuchte aufweist, bei der die Licht in den Innenraum des Lichtleiters reflektierende Einrichtung der Leuchte an der vom Innenraum des Lichtleiters abgewandten Außenseite mit einer Dekoreinrichtung versehen ist, welche hinsichtlich der Farbe und/oder der Oberflächenstruktur der Farbe und/oder der Oberflächenstruktur der Oberfläche des Möbelelements zumindest weitgehend entspricht.

Diese Konfiguration führt dazu, dass das Möbelelement beim Betrachter einen optischen Eindruck erweckt, nach dem die Leuchte in die Struktur oder den Aufbau des Möbelelements integriert ist und sich somit optisch nicht von der Farbe und/oder der Oberflächenstruktur des Möbelelements unterscheidet.

Die Erfindung wird im Folgenden anhand der Zeichnung näher erläutert. Diese zeigt in:
Fig. 1 eine schematische Darstellung einer Querschnittsansicht einer Leuchte nach einer Ausführungsform gemäß der vorliegenden Erfindung;
Fig. 2 eine Querschnittsansicht ähnlich der Darstellung nach Fig. 1, welche den Lichtleiter zeigt;
Fig. 3 eine Darstellung ähnlich derjenigen nach Fig. 1, welche eine Querschnittsansicht einer Leuchte nach einer weiteren Ausführungsform gemäß der vorliegenden Erfindung zeigt;
Fig. 4 eine schematische Darstellung einer Querschnittsansicht einer Leuchte ähnlich derjenigen nach Fig. 3, bei der zwischen der Leuchtdiodenanordnung und einem Bodenbereich einer die Leuchtdiodenanordnung aufnehmenden Nut ein lichter Abstand dargestellt ist;
Fig. 5 eine Darstellung ähnlich derjenigen nach Fig. 4, welche eine weitere Ausführungsform einer Leuchte nach der vorliegenden Erfindung zeigt;
Fig. 6 eine Querschnittsansicht einer weiteren Ausführungsform der Leuchte nach der vorliegenden Erfindung;
Fig. 7 eine Querschnittsansicht einer Leuchtdiodenanordnung in der Form eines Leuchtdiodenbandes;
Fig. 8 eine Querschnittsansicht einer weiteren Ausführungsform der Leuchte, bei der ein Teilbereich der Lichtabgabefläche in der Form einer optischen Linse ausgebildet ist;
Fig. 9 eine schematische querschnittliche Darstellung eines Schubkastens mit an einer jeweiligen Seitenwand angeordneter erfindungsgemäßer Leuchten;
Fig. 10 eine schematische querschnittliche Darstellung eines Schubkastens mit an einer Seitenwand an der Oberseite angeordneten erfindungsgemäßen Leuchte; und
Fig. 11 eine perspektivische schematische Darstellung eines Sideboards als Beispiel eines Einrichtungsgegenstands mit zur Erläuterung dargestellten verschiedenen Einbausituationen der erfindungsgemäßen Leuchte.
Fig. 1 der Zeichnung zeigt eine schematische Querschnittsansicht einer Leuchte 1 gemäß einer Ausführungsform nach der vorliegenden Erfindung.

Die Leuchte 1 weist einen lang gestreckten Lichtleiter 2 auf, wie es anhand der gestrichelten Linien 3 und der strichpunktierten Linie 4 ersichtlich ist, die eine Längserstreckung der Leuchte 1 und damit des Lichtleiters 2 sowie der Leuchtdiodenanordnung 11 deutlich machen.

Fig. 1 der Zeichnung zeigt darüber hinaus eine Längsachse 5 des Lichtleiters 2 und Fig. 4 der Zeichnung zeigt, dass der Lichtleiter 2 auch eine Hochachse H und eine Breitenrichtung B aufweist.

Der Lichtleiter 2 weist eine obere Wand oder Deckwand 6 und eine untere Wand oder Bodenwand 7 sowie eine Seitenwand 8 auf.

Wie es anhand von Fig. 1 und Fig. 2 der Zeichnung ersichtlich ist, besitzt der Lichtleiter im Bereich der Deckwand 6 eine Ausnehmung 9, welche als Nut 10 ausgebildet ist und sich entlang der Längsachse 5 des Lichtleiters 2 erstreckt und der Aufnahme einer Leuchtdiodenanordnung 11 dient, welche beispielsweise anhand von Fig. 1 der Zeichnung ersichtlich ist.

Die Querschnittsansicht der Fig. 7 zeigt eine Ausführungsform einer Leuchtdiodenanordnung 11, welche ebenfalls langestreckt ausgebildet ist, wie dies anhand der gestrichelten Linien 3 und der strichpunktierten Linie 4 nach Fig. 1 der Zeichnung ersichtlich ist. Die Leuchtdiodenanordnung 11 erstreckt sich vorzugsweise entlang der gesamten Längsrichtung des Lichtleiters 2 entlang der Längsachse 5 des Lichtleiters 2, sodass das von der Leuchtdiodenanordnung 11 emittierte Licht entlang der gesamten Längserstreckung des Lichtleiters 2 in den Innenraum 12 des Lichtleiters 2 eingekoppelt werden kann.

In den Lichtleiter 2 wird daher das zur Beleuchtung einer Innenseite beziehungsweise eines Innenraums eines Möbelstücks benötigte Licht nicht nur an einer oder an beiden Stirnseiten des Lichtleiters 2 eingekoppelt, sondern kann vorzugsweise entlang der gesamten Längserstreckung in Richtung der Längsachse 5 des Lichtleiters 2 in diesen eingekoppelt werden. Die Erfindung sieht auch vor, dass das Licht in den Innenraum 12 des Lichtleiters 2 entlang der Längsachse 5 des Lichtleiters in weniger als der gesamten Längserstreckung des Lichtleiters 2 eingekoppelt wird. In einem solchen Fall kann die Leuchtdiodenanordnung 11 in Richtung der Längsachse 5 des Lichtleiters 2 eine geringere Längserstreckung als der Lichtleiter 2 aufweisen.

Wie es anhand der Fig. 1 der Zeichnung ersichtlich ist, besitzt der Lichtleiter 2 an der Außenumfangskontur eine Licht in den Innenraum 12 des Lichtleiters 2 reflektierende Einrichtung 13, welche beispielsweise in der Form einer zum Innenraum 12 hin metallisierten Folie 14 ausgebildet sein kann, welche aufgrund der Metallisierung eine Funktion einer Verspiegelung aufweist, die das von der Leuchtdiodenanordnung 11 in den Innenraum 12 des Lichtleiters 2 abgestrahlte Licht in den Innenraum 12 zurück reflektiert, wie dies anhand der Vielzahl der Lichtstrahlengänge im Innenraum 12 repräsentierenden Pfeile 15 ersichtlich ist.

Mit der Verspiegelung kann eine Homogenisierung des von der Leuchtdiodenanordnung 11 in den Innenraum 12 emittierten Lichts innerhalb des Innenraums 12 des Lichtleiters 2 erreicht werden.

Fig. 1 der Zeichnung zeigt auch, dass die der Seitenwand 8 in Breitenrichtung B gegenüberliegende Fläche 150 des Lichtleiters 2 nicht mit einer lichtreflektierenden Einrichtung 13 in der Form der Folie 14 versehen ist, sodass die Fläche 150 als Lichtabgabefläche 16 dient, an der das im Innenraum 12 des Lichtleiters 2 mehrfach reflektierte Licht aus dem Lichtleiter 2 austreten kann, wie dies anhand der schematisch dargestellten Strahlengänge 17 nach Fig. 1 der Zeichnung ersichtlich ist.

Das Licht aus der Lichtabgabefläche 16 kann dazu verwendet werden, einen Innenraum 18 eines Möbelstücks in der Form beispielsweise eines Schubkastens 19 zu beleuchten, wie dies anhand von Fig. 9 und Fig. 10 der Zeichnung schematisch dargestellt ist.

Die in Fig. 1 der Zeichnung dargestellte Ausführungsform der Leuchte besitzt eine Abgabefläche 16, die in einem Winkel "α" von etwa 28 Grad relativ zur Achse des Lichtleiters 2 geneigt ist.

Der Winkel "α" kann in Abhängigkeit der Höhe "A" des Innenraums 18 und der Breite "C" des Innenraums 18 des Schubkastens 19 gewählt werden.

Bei der in Fig. 1 der Zeichnung dargestellten Ausführungsform der Leuchte 1 weist der Lichtleiter 2 eine der Seitenwand 8 gegenüberliegende Seitenfläche 20 auf, welche als Lichtabgabefläche 16 fungiert.

Die Seitenfläche 20 erstreckt sich bei der Leuchte 1 nach der Ausführungsform gemäß Fig. 1 entlang der gesamten in Richtung der Längsachse 5 vorgesehenen Längserstreckung des Lichtleiters 2, sodass der Innenraum 18 des Schubkastens 19 in Richtung der in die Zeichnungsebene der Fig. 9 verlaufenden Tiefe des Schubkastens 19 mit den in Fig. 9 der Zeichnung schematisch dargestellten Leuchten 1 homogen beleuchtet werden kann. Die Leuchten 1 sind dabei an einer jeweiligen Innenfläche 21 einer jeweiligen Seitenwand 22 des Schubkastens 19 mittels einer nicht näher dargestellten Klebeverbindung festgelegt und besitzen relativ zur Breite C des Innenraums 18 eine nur geringe Höhenerstreckung, was dazu führt, dass der nutzbare Innenraum 18 des Schubkastens 19 nur sehr wenig durch die beiden Leuchten 1 eingeschränkt wird.

Da sich die beiden Leuchten 1 an der jeweiligen Innenfläche 21 in Richtung der Höhe A des Innenraums 18 sehr weit oben angeordnet befinden, wird der von der Bodenwand 23 des Innenraums 18 aus zur Verfügung stehende Innenraum 18 des Schubkastens 19 nur ausgesprochen wenig reduziert.

Fig. 2 der Zeichnung zeigt den Lichtleiter 2 in einer Querschnittsansicht mit der im Bereich der Deckwand 6 querschnittlich rechteckförmigen Nut 10 in der Form einer Ausnehmung 9, wobei in die Nut 10 die anhand der Fig. 1 ersichtliche Leuchtdiodenanordnung 11 eingesetzt werden kann.

Anhand der Fig. 2 ist ebenfalls die Lichtabgabefläche 16 ersichtlich, der Lichtleiter 2, wie er in Fig. 2 der Zeichnung dargestellt ist, weist noch keine Licht reflektierende Folie 14 an der Außenumfangskontur 24 auf, die Folie 14 kann an der Außenumfangskontur 24 nach der beispielsweise mittels eines Extrusionsvorgangs ablaufenden Herstellung des Lichtleiters 2 aufgebracht werden oder beispielsweise auch mittels einer Metallisierung des Lichtleiters 2 aufgebracht werden, sodass die dem Innenraum 12 des Lichtleiters 2 zugewandte Außenumfangskontur 24 des Lichtleiters 2 beispielsweise mit einer Metallisierungsschicht versehen, beispielsweise bedampft wird und zwar an der gesamten Außenumfangskontur mit Ausnahme der Lichtabgabefläche 16 und der Ausnehmung 9, in welcher die Leuchtdiodenanordnung 11 in der Form beispielsweise des in Fig. 7 der Zeichnung dargestellten Leuchtdiodenbandes 25 angeordnet wird.

Fig. 3 der Zeichnung zeigt eine Darstellung ähnlich derjenigen nach Fig. 1, welche eine Querschnittsansicht einer Leuchte 1 nach einer weiteren Ausführungsform gemäß der vorliegenden Erfindung zeigt.

Bei der in Fig. 3 der Zeichnung dargestellten Ausführungsform der Leuchte 1 ist die Lichtabgabefläche 16 des Lichtleiters 2 um einen Winkel von etwa 50 Grad relativ zur Hochachse des Lichtleiters 2 geneigt. Damit wird eine relativ zur Vertikalen gemäß der Hochachse des Lichtleiters 2 stärker geneigte Lichtabgabefläche realisiert, welche sich zur Beleuchtung eines Schubkastens 19 mit geringerer Innenhöhe in Richtung der Höhe A des Innenraums 18 eignet.

Fig. 4 der Zeichnung zeigt eine weitere Ausführungsform der Leuchte 1, die ähnlich der in Fig. 3 der Zeichnung dargestellten Leuchte 1 ausgebildet ist und sich von dieser dadurch unterscheidet, dass die Leuchtdiodenanordnung 11 in der Ausnehmung 9 so angeordnet ist, dass zwischen dem Kopfbereich 29 der Leuchtdiodenanordnung 1 und einem in Hochachsrichtung H des Lichtleiters 2 unteren Bereich 26 der Ausnehmung 9 ein Abstand 27 realisiert ist, der ein Kopfspiel 28 darstellt.

Damit wird erreicht, dass die Leuchtdiodenanordnung11, bei der es sich um das in Fig. 7 der Zeichnung dargestellte Leuchtdiodenband 25 handeln kann, entgegen der Hochachsrichtung H in die Nut 9 beziehungsweise Ausnehmung 10 nach der Art einer Clipsverbindung eingesetzt werden kann und zwar so, dass die auf einer flexiblen Platine 30 angeordneten Leuchtdioden 31, welche in Fig. 7 der Zeichnung schematisch dargestellt sind und bei denen es sich um Leuchtdioden in COB Anordnung handeln kann, in Richtung des Kopfbereichs 29 ausgerichtet sind, also in den Innenraum 12 des Lichtleiters 2 Licht abstrahlen.

Fig. 8 der Zeichnung zeigt, dass ein Abschnitt 32 der Lichtabgabefläche 16 in der Form einer optischen Linse 33 ausgebildet sein kann, sodass das über die Lichtabgabefläche 16 im Bereich der optischen Linse eine Ablenkung erfährt, mit der der Innenraum 18 des Schubkastens 19 entsprechend beleuchtet, also ausgeleuchtet werden kann. Mit der Linse 33 ist es also möglich, Bereiche des Innenraums 18 hervorgehoben zu beleuchten.

Die in der Form der Nut 10 ausgebildete Ausnehmung 9 erstreckt sich entlang der Längsachse des Lichtleiters 2, also beispielsweise entlang der gesamten Längserstreckung des Lichtleiters 2 in dessen Längsrichtung oder entlang eines Teilbereichs der Längserstreckung des Lichtleiters 2.

Fig. 5 der Zeichnung zeigt, dass die Lichtabgabefläche 16 entlang der Hochachse H des Lichtleiters 2 in einem Winkel relativ zur Hochachse verlaufen kann, der sich entlang der Lichtabgabefläche 16 auch ändern kann. Die Lichtabgabefläche 16 besitzt bei dieser Ausführungsform eine Unstetigkeitsstelle 47. Damit wird es ermöglicht, besondere lichtoptische Funktionen durch den sich verändernden Winkel der Lichtachse relativ zur Hochachse des Lichtleiters 2 zu implementieren.

Fig. 6 der Zeichnung zeigt, dass die Lichtabgabefläche 16 auch entlang eines oder mehrerer Abschnitte 34 abgeschattet werden kann, beispielsweise mittels einer Folie oder einer Verspiegelung oder Metallisierung, um einen Bereich mit einer Abschattung im Innenraum 16 des Schubkastens 19 oder eines anderen zu beleuchtenden Innenraums oder Bereichs, beispielsweise eines anderen Möbelstücks zu erreichen.

Fig. 7 Zeichnung zeigt eine Querschnittsansicht einer Leuchtdiodenanordnung in der Form eines Leuchtdiodenbandes 25.

Das Leuchtdiodenband 25 weist ein elastisch ausgebildetes Basisprofil 35 auf, welches einen kanalförmig ausgebildeten Aufnahmeraum aufweist, in dem ein Leuchtdiodenstreifen 36 mit einer Vielzahl von im geringfügigen Abstand zueinander vorgesehener Leuchtdioden 31 angeordnet ist.

Der Leuchtdiodenstreifen 36 kann eine anhand von Fig. 7 der Zeichnung dargestellte flexible Leiterbahn 30 aufweisen und die in Fig. 7 lediglich schematisch dargestellten Leuchtdioden 31 können an der Leiterbahn oder Platine 30 mittels Chipon-board (COB) Technologie montiert sein. Mit der COB Anordnung ist es möglich, die Leuchtdioden in einem so geringfügigen Abstand zueinander vorzusehen, dass die Leuchtdioden 31 ein für den Betrachter gleichförmiges oder homogenes Licht erzeugen, mit dem der Innenraum 18 des Schubkastens 19 oder eines anderen Möbelstücks homogen ausgeleuchtet werden kann.

Bei dem Basisprofil 35 kann es sich um ein elastisches, im Querschnitt wannenförmiges oder kanalförmiges Profil handeln, welches beispielsweise aus einem thermoplastischen Elastomer (TPE), insbesondere einem thermoplastischen Elastomer auf Urethanbasis (TPU) gefertigt ist, oder auch auf Basis eines Polyvinylchlorid (PVC) Werkstoffs oder auch auf Basis eines elastischen duroplastischen Werkstoffs gefertigt ist.

Das Basisprofil 35 des Leuchtdiodenbands 25, wie es anhand von Fig. 7 der Zeichnung ersichtlich ist, weist bei der dargestellten Ausführungsform zwei Seitenwände 37 auf, die mit einer Bodenwand 38 des Leuchtdiodenbands 25 einstückig ausgebildet sind. Die Fig. 7 der Zeichnung zeigt auch, dass an der jeweiligen Seitenwand 37 eine Ausbuchtung 39 vorgesehen ist, welche in eine nicht näher dargestellte jeweilige Einbuchtung der in Längsrichtung des Lichtleiters 2 verlaufenden Nut 9 an der jeweiligen Seitenwand der Nut 9 vorgesehen sein kann, sodass das Leuchtdiodenband 25 nach der Art einer Clipsverbindung in die Nut 9 eingesetzt werden kann. Der Innenraum 41 des Basisprofils 35 kann mit einer Vergussmasse versehen sein, welche der Homogenisierung des von den Leuchtdioden 31 abgestrahlten Lichts dient, sodass das Licht, welches in den Innenraum 12 des Lichtleiters 2 abgestrahlt wird, bereits beim Austritt aus dem Leuchtdiodenband 25 homogenisiert ist.

Die Zeichnung in der Form der Figuren zeigt, dass der Lichtleiter 2 in Breitenrichtung B quer zur Hochachse H eine größere Erstreckung aufweist als in Richtung der Hochachse H. Damit wird eine in Richtung der Hochachse H bestimmte flache oder niedrige Konfiguration des Lichtleiters 2 und damit der Leuchte 1 erreicht, sodass die Breite C des Innenraums 18 des Schubkastens 19, welche zur Aufnahme von Gegenständen in dem Innenraum 18 zur Verfügung steht, nicht beschränkt wird.

Die beispielsweise anhand von Fig. 1 der Zeichnung dargestellte Folie 14 der das Licht in den Innenraum 12 des Lichtleiters 2 reflektierenden Einrichtung besitzt eine Dicke oder Stärke im Bereich von etwa 50 bis etwa 100 Mikrometer, sodass die Umfangsabmessungen des Lichtleiters 2 durch die Folie 14 nur unwesentlich oder gar nicht vergrößert werden.

Die das Licht in den Innenraum 12 des Lichtleiters reflektierende Einrichtung 13 in der Form der beispielsweise genannten Folie 14 kann an der Außenkontur, also dem Bereich, der bei den in der Fig. 9 und Fig. 10 ersichtlichen Montagebeispielen der erfindungsgemäßen Leuchte 1 an der Innenfläche 21 der Seitenwand 22 oder der Oberseite 40 der Seitenwand 22, wie dies anhand von Fig. 10 der Zeichnung ersichtlich ist, für den Betrachter oder Benutzer zu sehen ist, mit dem Dekorelement oder der Dekorfolie an die Farbe und die Struktur der Seitenwand 22 angepasst werden, sodass die Leuchte 1 als an der Seitenwand 22 befestigter Gegenstand visuell kaum in Erscheinung tritt und unauffällig angebracht ist.

Fig. 9 der Zeichnung zeigt ein Ausführungsbeispiel der Anordnung von zwei erfindungsgemäßen Leuchten 1 an der jeweiligen Innenfläche 21 der jeweiligen Seitenwand 22 eines Schubkastens 19.

Das von den Leuchten 1 ausgehende Licht, welches durch die schematischen Strahlengänge 42 dargestellt ist, tritt in den Innenraum 18 des Schubkastens 1 ein und beleuchtet den Innenraum 18 homogen. Wie es anhand der Darstellung der Fig. 9 ersichtlich ist, ist die zur Verfügung stehende Breite C des Innenraums 18 durch die beiden Leuchten 1 nicht beschränkt, da die Leuchten 1 eine sehr niedrige Bauhöhe aufweisen, wie dies vorstehend bereits erläutert wurde und darüber hinaus die beiden Leuchten 1 in Hochachsrichtung V des Schubkastens 19 am jeweiligen oberen Ende der Innenfläche 21 der Seitenwand 22 angeordnet werden und somit das Aufnahmevolumen des Innenraums 18 nicht oder nur unwesentlich beschränken, da der Innenraum 18 eines Schubkastens 19 üblicherweise nicht bis zur Oberkante befüllt wird.

Die beiden Leuchten 1 verlaufen in Richtung der Tiefe des Schubkastens 19, also bei der Darstellung nach Fig. 9 der Zeichnung in Richtung der Zeichnungsebene hinein entlang der gesamten Tiefe oder Längserstreckung der jeweiligen Seitenwand 22 und leuchten somit den Innenraum 18 des Schubkastens 19 vollständig aus.

Das Möbelelement in der Form beispielsweise des Schubkastens 19 kann eine schematisch dargestellte schaltbare Einrichtung 43 aufweisen, welches zur Versorgung der jeweiligen Leuchte 1 mit elektrischer Energie vorgesehen ist. Darüber hinaus kann die Einrichtung 43 auch die Öffnungsbetätigung des Schubkastens 19 erfassen und somit die elektrische Energieversorgung der beiden Leuchten 1 in Abhängigkeit des Öffnungszustands des Schubkastens 19 einschalten und ausschalten.

Die jeweilige Leuchte 1 ist an der Innenfläche 21 der Seitenwand 22 im Bereich 44 mit einer Klebeverbindung festgelegt, welche beispielsweise durch ein doppelseitiges Klebeband 45, welches in Fig. 9 der Zeichnung schematisch dargestellt ist, implementiert ist.

Fig. 10 der Zeichnung schließlich zeigt eine schematische querschnittliche Darstellung eines Schubkastens 19 mit an einer Seitenwand 22 an der Oberseite 40 angeordneten erfindungsgemäßen Leuchte 1.

Die in Fig. 10 der Zeichnung dargestellte erfindungsgemäße Leuchte 1 wird mittels eines Klebebands 45 an der Oberseite 40 der Seitenwand 22 festgelegt und kann über die schaltbare Einrichtung 43 mit elektrischer Energie versorgt werden, wie dies vorstehend bereits erläutert wurde. Die in Fig. 10 der Zeichnung dargestellte Anordnung der erfindungsgemäßen Leuchte an der Oberseite 40 der Seitenwand 22 besitzt den Vorteil, dass der Innenraum 18 des Schubkastens 19 bis zur Oberkante zur Befüllung mit Gegenständen zur Verfügung steht, da sich die erfindungsgemäße Leuchte außerhalb des Innenraums 18 des Schubkastens 19 angeordnet befindet. Bei einer solchen Konfiguration, wie es beispielsweise in Fig. 10 der Zeichnung dargestellt ist, kann die Seitenwand 22, an deren Oberseite 40 die erfindungsgemäße Leuchte 1 angeordnet ist, in Richtung der Hochachse V der Seitenwand auch kürzer oder weniger hoch ausgebildet sein, sodass die Oberkante 46 der erfindungsgemäßen Leuchte 1 in Hochachsrichtung V bündig mit der Höhe der anderen oder gegenüberliegenden Seitenwand 22 abschließt. Die Konfiguration nach Fig. 10 der Zeichnung besitzt den Vorteil, dass der Innenraum 18 des Schubkastens 19 mit nur einer Leuchte 1 ausgeleuchtet werden kann, deren Lichtabgabefläche 16 auch als optische Linse ausgebildet sein kann, sodass der Innenraum 18 homogen ausgeleuchtet wird. Eine Leuchte 1 mit einer optischen Linse im Bereich der Lichtabgabefläche 16 kann auch an einer Innenfläche einer Seitenwand angeordnet werden, wie dies an Hand der Fig. 9 ersichtlich ist.

Fig. 10 der Zeichnung zeigt auch eine Detailansicht der Leuchte 1, anhand der ersichtlich ist, dass die Lichtabgabefläche 16 auch eine optische Linse 33 aufweisen kann, welche in der Fig. 10 schematisch dargestellt ist. Mit dem als optische Linse 33 ausgebildeten Bereich der Lichtabgabefläche 16 kann der Innenraum 18 des Schubkastens 19 sehr gut ausgeleuchtet werden.

Die vorstehend beschriebenen Figuren 9 und 10 zeigen die jeweilige Anordnung einer erfindungsgemäßen Leuchte an einem Schubkasten als Beispiel zur Anordnung der Leuchte an einer Möbelstück.

Fig. 11 der Zeichnung zeigt eine perspektivische schematische Darstellung eines Sideboards als Beispiel eines Einrichtungsgegenstands mit zur Erläuterung dargestellten verschiedenen Einbausituationen der erfindungsgemäßen Leuchte.

Das Sideboard 50 weist mehrere Schubelemente oder Schubkästen 51 auf, deren jeweiliger Innenraum beleuchtet werden soll. Bei der in der Fig. 11 dargestellten Einbausituation sind die für die Beleuchtung des jeweiligen Innenraums 52 des Schubelements 51 vorgesehenen erfindungsgemäßen Leuchten im Bereich der Rückwand 53 des Sideboards 50 angeordnet. Aufgrund der geringen Dicke der jeweiligen Leuchte 1 von etwa vier Millimeter können die Schubelemente 51 aus dem Sideboard 50 herausgezogen und wieder hineingeschoben werden, ohne dass die Rückwand 54 des jeweiligen Schubelements 51 mit der Leuchte 1 kollidiert.

Die in Fig. 11 an der oberen Deckwand 55 des Sideboards 50 schematisch dargestellte Linie 56 zeigt eine weitere mögliche Einbausituation der Leuchte 1 am Sideboard 50. Das Sideboard 50 weist auch in dem Einbauraum direkt unterhalb der Deckwand 55 ein Schubelement 51 auf, welches zur vereinfachten Darstellung in der Fig. 11 aber nicht eingezeichnet ist.

Die Anordnung der jeweiligen Leuchte 1 zur Beleuchtung des jeweiligen Innenraums 52 kann so gewählt werden, dass die Leuchte 1 den Innenraum aus verschiedenen Positionen relativ zum Innenraum 52 beleuchtet. Die Leuchte 1 muss daher nicht im Bereich der Rückwand 54 des Sideboards 50 angeordnet sein, sondern kann an einer anderen Stelle des Sideboards 50 angeordnet werden, so beispielsweise auch im Bereich der Frontkante 57 der Deckwand 55, um eine Beleuchtung des Innenraums 52 in Richtung zur Rückwand 53 hin ausgerichtet zu realisieren.

Da die erfindungsgemäße Leuchte 1 in Höhenrichtung nur sehr geringe Abmessungen aufweist, kann das nicht dargestellte Schubelement 51 unterhalb der Deckwand 55 relativ zu der Leuchte 1 in den Innenraum des Sideboards 50 eingeschoben und aus dem Innenraum herausgezogen werden, ohne dass die Gefahr besteht, dass das Schubelement 51 mit der Leuchte 1 kollidiert.

Bisher bekannt gewordene Leuchten haben in Höhenrichtung Abmessungen, welche einen Einbau in ein Sideboard oder ein anderes Möbelstück nur dann ermöglichten, wenn sie am jeweiligen Aufnahmeraum vertieft angeordnet wurden, also beispielsweise in einer Nut vertieft eingesetzt wurden, was dazu führt, dass das Möbelstück mit entsprechenden Aufnahmeräumen oder Nuten versehen werden muss, was den Bearbeitungsaufwand und damit die Herstellungskosten des Möbelstücks erhöht. Auch müssen für die Aufnahme der Nuten, in denen die bekannten Leuchten eingesetzt werden können, die Aufnahmeflächen, beispielsweise also Aufnahmewände des Möbelstücks entsprechend konfiguriert sein, also große Wandstärken aufweisen, was wiederum dazu führt, dass das Eigengewicht des Möbelstücks zunimmt und der Materialbedarf für die Fertigung des Möbelstücks zunimmt. Diese Probleme werden durch die erfindungsgemäße Leuchte gelöst, da sie aufgrund ihrer geringen Abmessungen in Höhenrichtung keine spezifisch dafür vorgesehenen Einbausituationen benötigt, sondern an vorhandenen Aufnahmeflächen angeordnet werden kann, sodass auch ansonsten notwendige Arbeitsschritte für die Einbringung der Nuten in den Aufnahmeflächen vermieden werden kann.

Obwohl vorstehend die erfindungsgemäße Leuchte zur Anordnung an einem Möbelstück oder Möbelelement oder Einrichtungsgegenstand erläutert wurde, sind vielfältige Anwendungsmöglichkeiten der erfindungsgemäßen Leuchte möglich. Dies liegt unter anderem daran, dass die erfindungsgemäße Leuchte nur wenig Einbauraum benötigt, wie dies vorstehend mehrfach erläutert wurde und somit überall dort zur Beleuchtung von Innenräumen oder Gegenständen eingesetzt werden kann, wo nur wenig Einbauraum zur Verfügung steht.

Hinsichtlich vorstehend im Einzelnen nicht näher erläuterter Merkmale der Erfindung wird im Übrigen ausdrücklich auf die Patentansprüche und die Zeichnung verwiesen.

### Bezugszeichenliste

1. Leuchte
2. Lichtleiter
3. Linie
4. Linie
5. Längsachse
6. Deckwand
7. Bodenwand
8. Seitenwand
9. Ausnehmung
10. Nut
11. Leuchtdiodenanordnung
12. Innenraum
13. Licht reflektierende Einrichtung
14. Folie
15. Lichtstrahlgang
16. Lichtabgabefläche
17. Lichtstrahlengang
18. Innenraum eines Möbelstücks
19. Schubkastens
20. Seitenfläche
21. Innenfläche
22. Seitenwand
23. Bodenwand
24. Außenumfangskontur
25. Leuchtdiodenband
26. Unterer Bereich
27. Abstand
28. Kopfspiel
29. Kopfbereich
30. Platine
31. Leuchtdioden
32. Abschnitt
33. optische Linse
34. Abschnitt der Lichtabgabefläche
35. Basisprofil
36. Leuchtdiodenstreifen
37. Seitenwand
38. Bodenwand
39. Ausbuchtung
40. Oberseite
41. Innenraum
42. Strahlengang
43. schaltbare Einrichtung
44. Bereich
45 Klebeband
46.Oberkante
47. Unstetigkeitsstelle
48. Vergussmasse
50. Sideboard
51. Schubelements
52. Innenraum
53. Rückwand
54. Rückwand
55. Deckwand
56. Linie
57. Frontkante
150. Fläche
H. Hochachse
B. Breitenrichtung
A. Höhe des Innenraums
C. Breite des Innenraums
V. Hochachsrichtung
α Winkel

## Patentansprüche

1. Leuchte (1) mit einem langgestreckten, eine Hochachse (H) sowie eine Längsachse aufweisenden Lichtleiter (2) und einer innerhalb einer Außenumfangskontur (24) des Lichtleiters (2) in einer Ausnehmung (9) aufgenommenen langgestreckten Leuchtdiodenanordnung (11), welche zur Abgabe von Licht in einen innerhalb der Außenumfangskontur (24) des Lichtleiters (2) ausgebildeten Innenraum (12) eingerichtet ist, wobei der Lichtleiter (2) an einem Teilbereich der Außenumfangskontur (24) mit einer Licht in den Innenraum (12) des Lichtleiters (2) reflektierenden Einrichtung (13) versehen ist und der Lichtleiter (2) mindestens eine Lichtabgabefläche (16) an der Außenumfangskontur (24) aufweist, **dadurch gekennzeichnet, dass** die Lichtabgabefläche (16) in einer Querschnittansicht des Lichtleiters (2) in einem Winkel (α) zur Hochachse (H) des Lichtleiters (2) angeordnet ist und die Einrichtung (13) an der Außenumfangskontur (24) des Lichtleiters (2) mit Ausnahme der mindestens einen Lichtabgabefläche (16) und der Ausnehmung (9) angeordnet ist.

2. Leuchte (1) nach Anspruch 1, **dadurch gekennzeichnet, dass** sich die Lichtabgabefläche (16) mindestens entlang eines Teilbereichs einer im Winkel zur Hochachse (H) des Lichtleiters (2) angeordneten Seitenfläche (20) des Lichtleiters (2) erstreckt, welche sich in Längsrichtung des Lichtleiters (2) erstreckt.

3. Leuchte (1) nach Anspruch 1 oder 2, **dadurch gekennzeichnet, dass** sich der Winkel in Richtung der Lichtabgabefläche (16) verändert.

4. Leuchte (1) nach einem der vorstehenden Ansprüche, **dadurch gekennzeichnet, dass** der Winkel entlang der Lichtabgabefläche (16) mindestens eine Unstetigkeitsstelle (47) aufweist.

5. Leuchte (1) nach einem der vorstehenden Ansprüche, **dadurch gekennzeichnet, dass** die Lichtabgabefläche (16) mindestens einen Abschnitt (34) aufweist, der in der Form einer optischen Linse (33) ausgebildet ist.

6. Leuchte (1) nach einem der vorstehenden Ansprüche, **dadurch gekennzeichnet, dass** die Ausnehmung (9) als eine sich entlang der Längsachse des Lichtleiters (2) erstreckende Nut (10) ausgebildet ist, welche zur Aufnahme der Leuchtdiodenanordnung (11) eingerichtet ist.

7. Leuchte (1) nach einem der vorstehenden Ansprüche, **dadurch gekennzeichnet, dass** die Leuchtdiodenanordnung (11) in der Ausnehmung (9) angeordnet ist derart, dass zwischen einem Kopfbereich (26) der Leuchtdiodenanordnung (11) und einem in Hochachsrichtung des Lichtleiters (2) unteren Bereich (26) der Ausnehmung (9) ein Abstand ausgebildet ist.

8. Leuchte (1) nach einem der vorstehenden Ansprüche, **dadurch gekennzeichnet, dass** die Lichtabgabefläche (16) entlang eines sich im Winkel zur Hochachse erstreckenden Teilbereichs mit einer Licht in den Innenraum des Lichtleiters reflektierenden Einrichtung (13) versehen ist.

9. Leuchte (1) nach einem der vorstehenden Ansprüche, **dadurch gekennzeichnet, dass** die Lichtabgabefläche (16) zur Ablenkung des die Lichtabgabefläche (16) durchlaufenden Lichts eingerichtet ist.

10. Leuchte (1) nach einem der vorstehenden Ansprüche, **dadurch gekennzeichnet, dass** der Lichtleiter (2) in einer Breitenrichtung (B) quer zur Hochachse (H) eine größere Erstreckung aufweist als in Hochachsrichtung.

11. Leuchte (1) nach einem der vorstehenden Ansprüche, **dadurch gekennzeichnet, dass** die Licht in den Innenraum (12) des Lichtleiters reflektierende Einrichtung (13) als reflektierende Folie (14) mit einer Dicke im Bereich von etwa 50 bis etwa 100 Mikrometer ausgebildet ist, welche an zumindest einem Teilbereich der Außenumfangskontur (24) des Lichtleiters (2) angeordnet ist.

12. Leuchte (1) nach einem der vorstehenden Ansprüche, **dadurch gekennzeichnet, dass** die Licht in den Innenraum (12) des Lichtleiters (2) reflektierende Einrichtung (13) als insbesondere aufgedampfte Metallisierungsschicht ausgebildet ist.

13. Leuchte (1) nach einem der vorstehenden Ansprüche, **dadurch gekennzeichnet, dass** die Licht in den Innenraum (12) des Lichtleiters (2) reflektierende Einrichtung (13) an einer vom Innenraum (12) des Lichtleiters (2) abgewandten Außenseite mit einer Dekoreinrichtung versehen ist.

14. Leuchte (1) nach einem der vorstehenden Ansprüche, **dadurch gekennzeichnet, dass** die Leuchtdiodenanordnung (11) einen in einem langgestreckten Profil (35) angeordneten Leuchtdiodenstreifen (36) aufweist, welcher eine Mehrzahl von in einer Längsrichtung des Leuchtdiodenstreifens (36) vorgesehene Leuchtdioden (31) aufweist und am Leuchtdiodenstreifen (36) sich in Längsrichtung des Leuchtdiodenstreifens (36) erstreckende Kontaktierungsmittel zur Versorgung der Leuchtdioden (31) mit elektrischer Energie vorgesehen sind und der Leuchtdiodenstreifen (36) die Leuchtdioden (31) zumindest teilweise umgebende Vergussmasse (48) aufweist.

15. Möbelelement (19) mit einer Leuchte (1) nach einem der vorstehenden Ansprüche.

16. Möbelelement (19) nach Anspruch 15, **dadurch gekennzeichnet, dass** das Möbelelement (19) mit einer schaltbaren Einrichtung (43) versehen ist, welche zur Versorgung der Leuchte (1) mit elektrischer Energie vorgesehen ist.

17. Möbelelement (19) nach Anspruch 16, **dadurch gekennzeichnet, dass** die Einrichtung (43) zur Erfassung einer Öffnungsbetätigung des Möbelelements (19) eingerichtet ist.

18. Möbelelement (19) nach einem der Ansprüche 15 bis 17, **dadurch gekennzeichnet, dass** die Leuchte (1) am Möbelelement (19) stoffschlüssig, insbesondere mittels einer Klebeverbindung (45) festgelegt ist.

19. Möbelelement (19) nach einem der Ansprüche 15 bis 18, **dadurch gekennzeichnet, dass** die Licht in den Innenraum (12) des Lichtleiters (2) reflektierende Einrichtung (13) der Leuchte (1) an der vom Innenraum (12) des Lichtleiters (2) abgewandten Außenseite mit einer Dekoreinrichtung versehen ist, welche hinsichtlich der Farbe und/oder der Oberflächenstruktur der Farbe und/oder der Oberflächenstruktur der Oberfläche des Möbelelements (19) zumindest weitgehend entspricht.
